# FASCICULE DE BREVET EUROPEEN

(11) **EP 1 054 819 B1**
(45) Date de publication et mention de la délivrance du brevet: **06.09.2006**
(21) Numéro de dépôt: 99961086.8
(22) Date de dépôt: 15.12.1999
(51) Int. Cl.: B65D 81/22

(54) **DISPOSITIF REGULATEUR D'HUMIDITE RELATIVE**
REGLER FÜR RELATIVE FEUCHTIGKEIT
DEVICE FOR REGULATING RELATIVE HUMIDITY

(30) Priorité: 15.12.1998 FR 9816152
(43) Date de publication de la demande: 29.11.2000
(73) Titulaire: Kelifa, Robert, 13002 Marseille (FR)
(72) Inventeur: Kelifa, Robert, 13002 Marseille (FR)
(74) Mandataire: Domange, Maxime
(86) Numéro de dépôt international: PCT/FR1999/003152
(87) Numéro de publication internationale: WO 2000/035769

(56) Documents cités:
- EP-A- 0 269 410
- EP-A- 0 363 194
- FR-A- 2 560 155
- FR-A- 2 656 848

## Description

La présente invention a pour objet un dispositif régulateur d'humidité relative.

Il est destiné en particulier à la réalisation de palettes de peinture à couvercle étanche amovible permettant, à l'inverse des palettes traditionnelles de maintenir la peinture aussi malléable qu'à la sortie du tube sans sécher, et ce pendant plusieurs jours.

Le dispositif peut cependant être utilisé pour de nombreuses autres applications. Par exemple :
- pots ou conteneurs humidifiant pour la conservation de substances imprégnées d'eau ou de solvants, telles que pâtes, gels, masses et mélanges divers,
- vitrines, valises, boîtes de présentation ou de transport à humidification constante pour la préservation et la conservation d'oeuvres d'art,
- boîtes à cigares, boîtes de conditionnement diverses,
- humidification de produits secs,
- etc.

Il existe à ce jour un grand nombre de systèmes ou de produits ayant pour but d'empêcher la détérioration du contenu d'une enceinte par dessèchement ou au contraire par absorption d'une trop grande quantité d'humidité.

A titre d'exemple, on peut citer le produit "ART.SORB" de la Société "FUJI SILYSIA Chemical Ltd", se présentant sous forme de perles, de feuilles ou de cassettes aptes à adsorber et désorber l'humidité de l'air, et destiné à assurer la conservation d'oeuvres d'art.

Le brevet N° FR 2 656 848 décrit un seau à peinture comportant un couvercle avec joint d'étanchéité équipé d'un humidificateur pourvu de trous laissant passer vers l'intérieur du seau le solvant dont est imbibée une éponge disposée dans ledit humidificateur.

EP 363194 décrit un dispositif destiné à contrôler l'humidité relative existant dans une enveloppe-poche constituée d'une membrane micro poreuse renfermant un matériau adsorbant-désorbant.

Le dispositif selon la présente invention tel que défini dans la revendication 1, permet de compenser l'évaporation d'eau ou de solvants contenus dans un produit pour retarder, ralentir, voire arrêter son séchage et son durcissement afin de conserver son état initial avant évaporation, gardant ainsi sa malléabilité d'origine. Il permet aussi de ré-imprégner d'eau ou de solvants un produit, si sa nature le permet, pour lui redonner une certaine malléabilité ou, à l'inverse, d'extraire les vapeurs d'eau ou de solvant du contenu d'un récipient.

Il est constitué d'une enceinte close équipée d'un système régulateur d'humidité relative constitué d'un matériau pouvant être imprégné de liquide et apte à adsorber ou désorber la vapeur de ce liquide, ce matériau comportant sur l'une de ses faces une membrane, perméable à la vapeur mais non au liquide, et dont la face externe est hydrophobe, l'autre face du matériau adsorbant-désorbant pouvant comporter une membrane perméable à la vapeur dans un seul sens permettant de rendre le système auto-humidifiant ou auto-dessicant selon le sens de perméabilité de cette membrane.

Sur les dessins annexés, donnés à titre d'exemples non limitatifs de formes de réalisation de l'objet de l'invention:
la figure 1 représente en coupe verticale une enceinte comportant à sa partie supérieure un dispositif régulateur d'humidité avec réserve de liquide,
la figure 2 représente dans les mêmes conditions une palette de peinture à couvercle étanche avec dispositif régulateur d'humidité à réserve de liquide disposé au fond de l'enceinte
et les figures 3 et 4 sont des coupes transversales de régulateurs d'humidité sans réserve de liquide destinés à maintenir une humidité respectivement plus élevée et plus faible que celle régnant en dehors de l'enceinte équipée du dispositif régulateur d'humidité.

Le dispositif, figures 1 à 4, est constitué de l'association d'une membrane 1 perméable à la vapeur d'eau comportant une face hydrophobe 2, et d'une couche 3 en matériau adsorbant-désorbant conditionnable à un taux d'humidité relative déterminé, le tout étant inclus dans une enceinte close 4.

Le matériau adsorbant-désorbant 3 peut être disposé dans un réservoir d'eau étanche avec ouverture de remplissage 5 interne (figure 2) ou externe (figure 1). Le matériau adsorbe l'eau versée dans ce réservoir jusqu'à saturation et la désorbe au taux d'humidité relative désiré à travers la membrane 1. Cette dernière est disposée contre une face de la couche 3 de façon à présenter une surface libre externe hydrophobe. Le système compense l'augmentation ou la baisse d'humidité relative suivant une proportion liée au volume de l'enceinte 4 que l'on veut maintenir à une humidité relative stable (figures 1 et 2).

Cette disposition peut en particulier permettre de réaliser une palette de peinture 6 constituée d'un fond 7 et d'un couvercle étanche 8 articulé ou amovible. Le dispositif régulateur d'humidité s'étend sur toute la surface du fond et la peinture 9 est déposée directement sur la surface hydrophobe de la membrane 1, ce qui, combiné avec le maintien de l'humidité à l'intérieur de l'enceinte formée par le fond 7 et le couvercle 8, permet de conserver durant une période prolongée la peinture 9 dans l'état dans lequel elle se trouvait à la sortie du tube. Cette palette est utilisable pour toutes les peintures à base d'eau (acrylique, gouache, aquarelle, etc) (figure 2). La surface périphérique supérieure du réservoir d'eau peut comporter des trous favorisant l'évaporation du liquide de manière à augmenter l'humidité à l'intérieur de l'enceinte.

Une plaque poreuse peut être intercalée entre le fond de l'enceinte 4 et la couche 3 en matériau adsorbant-désorbant communicant avec une ouverture de remplissage ou un réservoir externe de façon à éviter une saturation d'eau dans la couche 3.

Pour certaines applications, un second dispositif régulateur inversé est disposé dans le couvercle et agencé de manière à favoriser un passage de la vapeur de l'intérieur vers l'extérieur. Cet aménagement permet d'humidifier certains objets ou produits déposés sur la surface hydrophobe de la membrane 1 de l'ensemble régulateur du fond. Il peut en particulier être appliqué pour traiter des dessins délicats.

Afin d'améliorer la diffusion de l'humidité dans la membrane 1, une plaque poreuse, éventuellement rigide (non représentée), pourra avantageusement être prévue entre ladite membrane et la couche 3 adsorbante-désorbante.

Selon une variante d'exécution, le réservoir de liquide est disposé au-dessous de l'ensemble membrane 1 / couche 3 adsorbante-désorbante et l'humidité est transmise par capillarité à la membrane 1 au moyen d'une feuille de matériau poreux disposée sous cette couche et prolongée vers le bas de façon à tremper dans le liquide. Cette variante peut en particulier être utilisée pour réaliser des enceintes permettant de conserver des plantes en pot durant une période prolongée sans arrosage.

Le régulateur d'humidité peut indifféremment être disposé en partie basse ou haute de l'enceinte. Il peut en particulier être situé dans le couvercle 10 d'un récipient tel que pot de conservation de peinture 11, de colle, de masse plastique ou d'autres produits ayant tendance à sécher. On pourra avantageusement prévoir un indicateur d'humidité 12, en contact avec le matériau adsorbant-désorbant et visible de l'extérieur, permettant de savoir à tout moment si la quantité d'eau en réserve est suffisante (figure 1).

Si le dispositif régulateur d'humidité est fabriqué avec la couche 3 de matériau adsorbant-désorbant scellée entre une membrane 1 perméable à la vapeur d'eau à double sens sur une face, et une seconde membrane 13 perméable à la vapeur d'eau dans un seul sens dirigé vers le dos du matériau adsorbant (flèches 14), le système devient auto-humidifiant et ne nécessite pas de réserve de liquide. Il agit comme un condensateur d'humidité en direction de l'extérieur de la membrane 1 à double sens (figure 3).

A l'opposé, si le sens de perméabilité de la seconde membrane 13' est inversé (flèches 15), le système agit comme dessiccateur permanent à l'extérieur de la membrane 1 à double sens (figure 4).

La couche 3 de matériau adsorbant-désorbant sera avantageusement constituée de sels insaturés ou d'un gel de silice conditionnable pour un taux d'humidité relative désiré par passage prolongé dans une étuve maintenue à ce taux, et la membrane 1 réalisée en polytetrafluoréthylène (PTFE) expansé. Ce matériau présente un grande perméabilité aux gaz tout en étant parfaitement imperméable aux liquides. En outre sa surface est parfaitement hydrophobe et non tachante ce qui rend ce matériau particulièrement efficace dans le cas de la palette de peinture 6, qui est ainsi lavable et réutilisable aussitôt. La membrane 1 peut être constituée d'un film très mince ou d'une feuille poreuse plus ou moins épaisse.

Le dispositif décrit peut donner lieu à de très nombreuses applications dans différents domaines.

Avec une réserve d'eau étanche, il peut équiper par exemple des boîtes à cigares, des boîtes de conservation de l'argile, des vitrines, des boîtes à semis et boutures, ou de présentation de compositions florales, d'arbres bonsaïs, etc.

Avec une seconde membrane 13, 13' perméable à sens unique, il peut être utilisé pour les applications précédentes, sans apport d'eau, et permet en outre la réalisation de panneaux muraux en contact avec l'extérieur et destinés à la compensation en humidité de locaux trop secs (chauffage central) ou au contraire trop humides. Il peut également servir de piège à eau dan les pays chauds ou d'auto-dessiccateur permanent de contenants divers tels que boîtes, bidons ou sachets.

Le système objet de l'invention avec réserve de liquide étanche peut également être employé pour éviter le dessèchement de produits non aqueux et en particulier pour des palettes de peinture au vernis, ou de peinture à l'huile à séchage rapide, ou encore pour des pots de peinture glycérophtalique, de vernis, pour la conservation des cires en pâte. Dans ce cas, la réserve de liquide est remplie d'un mélange d'eau et d'une proportion tolérable par la membrane 1 de solvant, cette membrane, ainsi que le matériau adsorbant-désorbant étant réalisés à partir de produits adaptés à l'eau.

Le solvant non aqueux peut également ne pas être dilué dans de l'eau, la couche 3 de matériau adsorbant et la membrane 1 étant alors réalisés dans des matériaux spécifiques compatibles avec ce solvant.

Le positionnement des divers éléments constitutifs donne à l'objet de l'invention un maximum d'effets utiles qui n'avaient pas été, à ce jour, obtenus par des dispositifs similaires.

## Revendications

1. Dispositif régulateur d'humidité relative, destiné à équiper une enceinte close pour compenser l'évaporation d'un liquide, tel que de l'eau ou un solvant de son contenu afin de retarder, voire arrêter son dessèchement ou assurer sa réimprégnation d'eau ou de solvant, ou au contraire à extraire les vapeurs d'eau ou de solvant de ladite enceinte, **caractérisé en ce qu'**il est constitué de la combinaison :
- d'une couche (3) en matériau adsorbant-désorbant conditionnable à un taux d'humidité relative déterminé, et
- d'une membrane (1) étanche à l'eau ou au solvant liquide, mais perméable à la vapeur d'eau ou de solvant, disposée sur l'une des faces de ladite couche, l'autre face constituant une surface externe hydrophobe (2) et
- d'une réserve dudit liquide permettant que ledit matériau adsorbant-désorbant s'imprègne dudit liquide, ou d'une seconde membrane (13) perméable à la vapeur dans un seul sens, disposée sur l'autre face de ladite couche.

2. Dispositif selon la revendication 1, **caractérisé en ce que** ladite couche en matériau adsorbant-désorbant est disposée dans une réserve de liquide ou communique avec une réserve de liquide externe.

3. Dispositif selon l'une des revendications 1 ou 2, **caractérisé en ce qu'**une plaque poreuse est intercalée entre la membrane (1) et la couche (3) de matériau adsorbant-désorbant.

4. Dispositif selon l'une des revendications 1 à 3, **caractérisé en ce qu'**une seconde plaque poreuse est intercalée entre le fond de l'enceinte close (4) et la couche (3) en matériau adsorbant-désorbant, ladite seconde plaque communiquant avec une ouverture de remplissage ou un réservoir de liquide externe.

5. Dispositif selon la revendication 4, **caractérisé en ce que** ledit réservoir de liquide externe est disposé dessous ladite seconde plaque poreuse, laquelle est prolongée vers le bas de façon à tremper dans le liquide.

6. Dispositif selon la revendication 5, **caractérisé en ce que** la surface périphérique supérieure dudit réservoir de liquide comporte des trous favorisant l'évaporation du liquide de manière à augmenter l'humidité à l'intérieur de l'enceinte close (4).

7. Dispositif selon l'une des revendications 1 à 6, **caractérisé en ce qu'**il constitue un premier dispositif régulateur disposé au fond de l'enceinte coopérant avec un second dispositif régulateur inversé et disposé dans le couvercle et agencé de manière à permettre un passage de la vapeur de l'intérieur vers l'extérieur pour favoriser l'humidification d'objets déposés sur la surface de la membrane (1) dudit premier dispositif régulateur disposé au fond de l'enceinte.

8. Dispositif selon la revendication 1, **caractérisé en ce que** ladite couche (3) de matériau adsorbant-désorbant est scellée entre une membrane (1) perméable à la vapeur d'eau à double sens sur une face, et une seconde membrane (13) perméable à la vapeur d'eau dans un seul sens dirigé vers ledit matériau adsorbant-désorbant (flèches 14), le système étant auto- humidifiant et ne comportant pas de réserve de liquide.

9. Dispositif selon la revendication 1, **caractérisé en ce que** ladite couche (3) de matériau adsorbant-désorbant est scellée entre une membrane (1) perméable à la vapeur d'eau à double sens sur une face, et une seconde membrane (13) perméable à la vapeur d'eau dans un seul sens dirigé à l'opposé dudit matériau adsorbant-désorbant (flèches 15), le système étant auto-dessicateur.

10. Dispositif selon l'une des revendications 1 à 9, **caractérisé en ce qu'**il est disposé sur le fond d'une dite enceinte close.

11. Dispositif selon l'une des revendications 1 à 10, **caractérisé en ce que** l'objet à humidifier ou disséquer ou dessécher est déposé sur ladite première membrane.

12. Dispositif selon l'une des revendications 1 à 9, **caractérisé en ce que** la surface libre externe de ladite première membrane est hydrophobe.

13. Dispositif selon l'une des revendications précédentes, **caractérisé en ce que** la couche (3) de matériau adsorbant-désorbant est constituée d'un gel de silice conditionnable pour un taux d'humidité relative désiré.

14. Dispositif selon l'une des revendications précédentes, **caractérisé en ce que** la membrane (1) est réalisée en polytétrafluoréthylène (PTFE) expansé présentant une grande perméabilité aux gaz tout en étant parfaitement imperméable aux liquides.

15. Utilisation d'un dispositif selon l'une des revendications 1 à 14, pour réguler l'humidité d'un objet à l'intérieur d'une dite enceinte constituée par une boîte, vitrine ou valise, de présentation, conditionnement ou transport dudit objet.

16. Utilisation selon la revendication 15, **caractérisée en ce que** ledit objet est constitué par de la peinture, colle, masse plastique, argile, cigare, oeuvre d'art, ou plante, semis, bouture, composition florale ou arbre bonsaï.

## Claims

1. Relative humidity regulating device for equipping a closed chamber to compensate for the evaporation of a liquid, such as water or a solvent from its content so as to delay or even stop it from drying out or ensure its re-impregnation with water or solvent or, on the contrary, for extracting water or solvent vapours from said chamber, said device being **characterised in that** it is constituted by a combination:
- of a layer (3) of an adsorbent/desorbent material able to be conditioned at a specific percentage of relative humidity;
- of a membrane (1) impervious to water or liquid solvent but permeable to water or solvent vapour disposed on one of the faces of said layer, with the other face constituting an external hydrophobic surface (2); and
- of a reserve of said liquid enabling said adsorbent/desorbent material to be impregnated with said liquid, or of a second membrane (13) permeable to vapour in a single direction, placed on the other face of said layer.

2. Device according to claim 1, **characterised in that** said layer of adsorbent/desorbent material is placed in a liquid reserve or communicates with an external liquid reserve.

3. Device according to claim 1 or claim 2, **characterised in that** a porous plate is inserted between the membrane (1) and the layer (3) of adsorbent/desorbent material.

4. Device according to one of claims 1 to 3, **characterised in that** a second porous plate is inserted between the bottom of the closed chamber (4) and the layer (3) of adsorbent/desorbent material, said second plate communicating with a filling opening or an external liquid tank.

5. Device according to claim 4, **characterised in that** said external liquid tank is placed below said second porous plate which latter is extended downwards so as to soak in the liquid.

6. Device according to claim 5, **characterised in that** the upper peripheral surface of said liquid tank comprises holes favouring evaporation of the liquid so as to increase humidity inside the closed chamber (4).

7. Device according to one of claims 1 to 6, **characterised in that** it constitutes a first regulating device placed at the bottom of the chamber cooperating with a second reverse regulating device and placed in the cover and arranged so as to enable a passage of vapour from inside to outside so as to favour the moistening of objects placed on the surface of the membrane (1) of said first regulating device placed at the bottom of the chamber.

8. Device according to claim 1, **characterised in that** said layer (3) of adsorbent/desorbent material is sealed between a membrane (1) permeable to water vapour in two directions on one face, and a second membrane (13) permeable to water vapour in a single direction directed towards said adsorbent/desorbent material (arrows 14), the system being self-moistening and not comprising any liquid reserve.

9. Device according to claim 1, **characterised in that** said layer (3) of adsorbent/desorbent material is sealed between a membrane (1) permeable to water vapour in two directions on one face, and a second membrane (13) permeable to water vapour in a single direction directed opposite said adsorbent/desorbent material (arrows 15), the system being a self-drying system.

10. Device according to one of claims 1 to 9, **characterised in that** it is placed at the bottom of a said closed chamber.

11. Device according to one of claims 1 to 10, **characterised in that** the object to be moistened or dissected or dried out is placed on said first membrane.

12. Device according to one of claims 1 to 9, **characterised in that** the outer free surface of said first membrane is hydrophobic.

13. Device according to one of the preceding claims, **characterised in that** the layer (3) of adsorbent/desorbent material is made up of a silica gel able to be conditioned for a desired percentage of relative humidity.

14. Device according to one of the preceding claims, **characterised in that** the membrane (1) is made of expanded polyetrafluorethylene (PTFE) having good permeability to gases whilst being fully impermeable to liquids.

15. Use of a device according to one of claims 1 to 14, for regulating the humidity of an object inside one said chamber constituted by a display, packaging or transport box, shop window or suitcase of said object.

16. Use according to claim 15, **characterised in that** said object is constituted by some paint, glue, plastic bun, clay, cigar, work of art, or plant, sowing, slip, flower arrangement or bonsai tree.

## Patentansprüche

1. Vorrichtung zur Regelung der relativen Feuchtigkeit, welche dazu bestimmt ist, einen geschlossenen Behälter damit auszustatten, um die Verdunstung einer Flüssigkeit, wie Wasser oder eines Lösungsmittels aus seinem Inhalt zu kompensieren, um dessen Austrocknen zu verzögern, gar zu stoppen oder um dessen Wiederimprägnierung mit Wasser oder Lösungsmittel sicherzustellen oder um, im Gegensatz hierzu, die Wasser- oder Lösungsmitteldämpfe aus dem genannten Behälter abzuziehen, **dadurch gekennzeichnet, daß** sie aus der folgenden Kombination besteht:
- aus einer Schicht (3) aus adsorbierendem-desorbierendem Material, das auf einen bestimmten Grad relativer Feuchtigkeit konditionierbar ist, und
- aus einer Membran (1), die für Wasser oder für das flüssige Lösungsmittel undurchlässig, jedoch für den Wasser- oder Lösungsmitteldampf durchlässig ist und die auf einer der Seiten der genannten Schicht angeordnet ist, wobei die andere Seite eine wasserabweisende Außenfläche (2) bildet, und
- aus einer Reserve der genannten Flüssigkeit, die es ermöglicht, daß das adsorbierende-desorbierende Material die Flüssigkeit in sich aufnimmt, oder aus einer zweiten, in einer einzigen Richtung dampfdurchlässigen Membran (13), die auf der anderen Seite der genannten Schicht angeordnet ist.

2. Vorrichtung nach Anspruch 1, **dadurch gekennzeichnet, daß** die Schicht aus adsorbierendem-desorbierendem Material in einer Flüssigkeitsreserve angeordnet ist oder mit einer externen Flüssigkeitsreserve in Verbindung steht.

3. Vorrichtung nach einem der Ansprüche 1 oder 2, **dadurch gekennzeichnet, daß** zwischen der Membran (1) und der Schicht (3) aus adsorbierendem-desorbierendem Material eine poröse Platte eingefügt ist.

4. Vorrichtung nach einem der Ansprüche 1 bis 3, **dadurch gekennzeichnet, daß** zwischen dem Boden des geschlossenen Behälters (4) und der Schicht (3) aus adsorbierendem-desorbierendem Material eine zweite poröse Platte eingefügt ist, wobei die genannte zweite Platte mit einer Einfüllöffnung oder einem externen Flüssigkeitsbehälter in Verbindung steht.

5. Vorrichtung nach Anspruch 4, **dadurch gekennzeichnet, daß** der externe Flüssigkeitsbehälter unter der genannten zweiten porösen Platte angeordnet ist, die derart nach unten verlängert ist, daß sie in die Flüssigkeit eintaucht.

6. Vorrichtung nach Anspruch 5, **dadurch gekennzeichnet, daß** die umfangseitige Oberseite des Flüssigkeitsbehälters Löcher aufweist, welche die Verdunstung der Flüssigkeit begünstigen, derart, daß die Feuchtigkeit innerhalb des geschlossenen Behälters (4) erhöht wird.

7. Vorrichtung nach einem der Ansprüche 1 bis 6, **dadurch gekennzeichnet, daß** sie eine erste, am Boden des Behälters angeordnete Regelungsvorrichtung bildet, die mit einer zweiten, umgekehrten, im Deckel angeordneten Regelungsvorrichtung zusammenwirkt, die derart angeordnet ist, daß sie einen Durchgang des Dampfes von innen nach außen ermöglicht, um die Befeuchtung von Gegenständen zu begünstigen, die auf der Oberfläche der Membran (1) der ersten, am Boden des Behälters angeordneten Regelungsvorrichtung abgelegt sind.

8. Vorrichtung nach Anspruch 1, **dadurch gekennzeichnet, daß** die genannte Schicht (3) aus adsorbierendem-desorbierendem Material zwischen einer Membran (1), die an einer Seite in zweifacher Richtung für den Wasserdampf durchlässig ist, und einer zweiten Membran (13), die in einer einzigen, zu dem adsorbierenden-desorbierenden Material gerichteten Richtung (Pfeile 14) für den Wasserdampf durchlässig ist, eingelassen ist, wobei das System selbstbefeuchtend ist und keine Flüssigkeitsreserve umfaßt.

9. Vorrichtung nach Anspruch 1, **dadurch gekennzeichnet, daß** die Schicht (3) aus adsorbierendem-desorbierendem Material zwischen einer Membran (1), die an einer Seite in zweifacher Richtung für den Wasserdampf durchlässig ist, und einer zweiten Membran (13), die in einer einzigen, von dem adsorbierenden-desorbierenden Material abgewandten Richtung (Pfeile 15) für den Wasserdampf durchlässig ist, eingelassen ist, wobei das System selbsttrocknend ist.

10. Vorrichtung nach einem der Ansprüche 1 bis 9, **dadurch gekennzeichnet, daß** sie auf dem Boden eines geschlossenen Behälters angeordnet ist.

11. Vorrichtung nach einem der Ansprüche 1 bis 10, **dadurch gekennzeichnet, daß** der zu befeuchtende oder zu zerlegende oder zu trocknende Gegenstand auf der genannten ersten Membran abgelegt ist.

12. Vorrichtung nach einem der Ansprüche 1 bis 9, **dadurch gekennzeichnet, daß** die freie Außenfläche der ersten Membran wasserabweisend ist.

13. Vorrichtung nach einem der vorhergehenden Ansprüche, **dadurch gekennzeichnet, daß** die Schicht (3) aus adsorbierendem-desorbierendem Material aus einem Silikagel besteht, das für einen gewünschten Grad relativer Feuchtigkeit konditionierbar ist.

14. Vorrichtung nach einem der vorhergehenden Ansprüche, **dadurch gekennzeichnet, daß** die Membran (1) aus expandiertem Polytetrafluorethylen (PTFE) gefertigt ist, das eine hohe Gasdurchlässigkeit aufweist und gleichzeitig für Flüssigkeiten vollkommen undurchlässig ist.

15. Verwendung einer Vorrichtung nach einem der Ansprüche 1 bis 14 zur Regelung der Feuchtigkeit eines Gegenstandes innerhalb eines Behälters, der von einer Schachtel oder Kiste, einer Vitrine oder einem Koffer, zur Präsentation, zum Verpacken oder zum Transport des genannten Gegenstandes gebildet ist.

16. Verwendung nach Anspruch 15, **dadurch gekennzeichnet, daß** der genannte Gegenstand für Farbe, Kleber, Kunststoffmasse, Ton, Zigarren, Kunstwerken oder Pflanzen, Sämlingen, Setzlingen, Blumengestecken oder Bonsaibäumen gebildet ist.
